# EUROPÄISCHE PATENTSCHRIFT

(11) **EP 0 106 989 B1**
(45) Veröffentlichungstag und Bekanntmachung des Hinweises auf die Patenterteilung: **16.04.1986**
(21) Anmeldenummer: 83108663.2
(22) Anmeldetag: 02.09.1983
(51) Int. Cl.: C21D 9/00

(54) **Korb zum Festhalten von Teilen auf einem Boden während ihrer Wärmebehandlung**
Basket for holding parts on a base during their heat treatment
Récipient pour maintenir des objets sur le fond pendant leur traitement thermique

(30) Priorität: 30.09.1982 US 430189
(43) Veröffentlichungstag der Anmeldung: 02.05.1984
(73) Patentinhaber: DEERE & COMPANY, Moline, Illinois 61265 (US)
(72) Erfinder: Roach, Maurice Patrick, Waterloo Iowa 50702 (US)
(74) Vertreter: Gramm, Werner, Prof., Dipl.-Ing.

## Beschreibung

Die Erfindung betrifft einen Korb zum Festhalten von Teilen auf einem Boden während ihrer Wärmebehandlung, der mehrere Seitenteile aufweist, die miteinander durch Steckbolzen verbunden sind.

Es ist häufig erforderlich, Teile unterschiedlicher Konfiguration und mit unterschiedlichen Abmessungen einer Wärmebehandlung zur Verbesserung ihrer Materialeigenschaften zu unterwerfen. In einer üblichen Wärmebehandlung wird ein Teil auf eine hohe Temperatur erhitzt und hier für eine Weile gehalten, um anschließend z. B. in einem Ölbad abgeschreckt zu werden, um seine Temperatur schnell zu reduzieren. Um gleichzeitig eine Vielzahl von Teilen behandeln zu können, ist es allgemein üblich, diese Teile in einen vier Seiten aufweisenden Korb zu geben, der auf einem Wärmebehandlungsboden aufliegt. Dieser Boden wird auf ein Transportsystem aufgesetzt, so daß die Teile in einfacher Weise in den Ofen sowie das Abschreckbad hineingefahren bzw. aus ihnen wieder heraus bewegt werden können. Wegen der hohen Temperatur aufgrund der Wärmebehandlung sowie den starken innerhalb sehr kurzer Zeiträume stattfindenden Temperaturschwankungen entstehen im Korb Temperaturspannungen, die nach einer gewissen Zeit zum Verziehen und Reißen der Korbseiten führen und den Korb dadurch unbrauchbar machen. Zur Behebung dieses Problems wurden bereits zahlreiche Vorschläge gemacht (siehe z. B. US-Patente 2,145,258 ; 2,430,521 ; 2,453,511 ; 2,621,912 und 3,498,597). Empfohlen wird meist die Verwendung flexibler Teile für die Korbseiten, ohne aber die Verwendung von Verstärkungsgliedern zur Versteifung der Korbseiten. Keine dieser vorbekannten Lösungen konnte bisher befriedigen.

Der Erfindung liegt die Aufgabe zugrunde, den eingangs erläuterten Korb hinsichtlich seiner Standzeit bzw. Lebensdauer zu verbessern.

Diese Aufgabe wird gemäß der Erfindung dadurch gelöst, daß sich jedes Seitenteil ausgehend von seinen sich gegenüberliegenden, gleiche Dicke aufweisenden Enden über seine Länge zur Mitte hin hinsichtlich seiner Dicke so verjüngt, daß das thermische Gefälle jedes Seitenteiles vergleichmäßigt ist.

Durch die erzielte Vergleichmäßigung des thermischen Gefälles jedes Seitenteiles wird die Lebensdauer des Korbes wesentlich erhöht, da die Seitenteile des Korbes nicht mehr so anfällig sind gegen Verziehen und Reißen. Der neue Korb ist einfach im Aufbau und läßt sich leicht zusammensetzen bzw. zerlegen. Die einheitlich aufgebauten Seitenteile erlauben eine schnelle Wärmeabfuhr von den im Korb enthaltenen Teilen an die den Korb umgebende Abschreckflüssigkeit.

Die Seitenteile können rechteckig ausgebildet sein, ein offenes Siebgebilde aufweisen, an ihrer Unterkante nach unten ragende, in Ausnehmungen des Bodens eingreifende Vorsprünge und an ihren gegenüberliegenden Enden eine Vielzahl von nach außen ragenden Fingern tragen, die in einer im wesentlichen horizontalen Ebene liegen und jeweils eine im wesentlichen vertikal durchgeführte Bohrung aufweisen, die an jedem der beiden Enden miteinander fluchten und einen der genannten Steckbolzen aufnehmen, nachdem die Finger des einen Seitenteiles zwischen die Finger eines zweiten Seitenteiles geschoben sind.

Die genannten Finger können am einen Ende eines Seitenteiles gegenüber den Fingern am anderen Ende dieses Seitenteiles vertikal versetzt angeordnet sein. Dadurch lassen sich zwei Seitenteile mit Hilfe eines Steckbolzens miteinander verbinden, wobei die Bodenkanten der beiden Seitenteile in derselben Ebene verbleiben.

Der Boden kann ein offenes Raster aufweisen, in das die nach unten ragenden Vorsprünge der Seitenteile eingreifen, um die Seitenteile gegenüber dem Boden in aufrechter Stellung zu halten.

Weitere Merkmale der Erfindung sind Gegenstand weiterer Unteransprüche und werden anhand eines Ausführungsbeispieles näher erläutert.

In der Zeichnung ist eine als Beispiel dienende Ausführungsform der Erfindung dargestellt. Es zeigen :
Figur 1 in Seitenansicht ein Seitenteil eines Wärmebehandlungskorbes mit zwei eingesteckten Steckbolzen ;
Figur 2 die Darstellung gemäß Figur 1 in Draufsicht, jedoch ohne die genannten Steckbolzen ;
Figur 3 in Draufsicht den Boden des Korbes und
Figur 4 in schematischer Darstellung ein auf dem Boden zusammengesetzter Korb.

Insbesondere Figur 4 läßt einen Wärmebehandlungskorb 10 erkennen, der auf einen Wärmebehandlungsboden 12 aufgesetzt ist. Der Korb 10 umfaßt mehrere Seitenteile 14, die an ihren Enden über herausnehmbare Steckbolzen 16 miteinander verbunden sind. Jedes Seitenteil 14 ist, wie es insbesondere die Figuren 1 und 2 zeigen, rechteckig oder quadratisch ausgebildet und weist ein offenes Siebgebilde auf. Letzteres wird durch Anordnung einer Vielzahl von Öffnungen 18 gebildet, die sich durch die Seitenteile 14 hindurch erstrecken. Diese Öffnungen 18 können unterschiedlicher Form sein wie z. B. kreis-, ellipsen-, ovalförmig oder dergleichen, wobei jedoch scharfe Ecken zu vermeiden sind. Denn scharfe Ecken oder Ränder können zu hohen Belastungsspitzen führen, die die Lebensdauer des Seitenteiles wesentlich verringern können. Jedes Seitenteil 14 trägt an seiner Unterkante 22 nach unten ragende Vorsprünge 20, von denen zumindest einer, vorzugsweise aber zwei vorgesehen sind, die in Öffnungen 24 im Boden 12 eingreifen. Aus den Figuren 1 und 3 ergibt sich, daß die Vorsprünge 20 sehr viel kleiner sind als die Öffnungen 24. Hierdurch lassen sich Seitenteile verschiedener Größen und Formen zusammensetzen und auf dem Wärmebehandlungsboden 12 anordnen. Letzterer weist ein offenes Raster 26 auf, das einerseits Teile mit unterschiedlichen Abmessungen, andererseits aber auch einen flachen Separator aufzunehmen vermag, auf dem die kleinen Teile abgelegt werden.

Gemäß den Figuren 1 und 2 weist jedes Seitenteil 14 eine Vielzahl von rechten und linken Fingern 28, 30 auf, die sich nach außen erstrecken und in einer im wesentlichen horizontalen Ebene liegen. Jeder Finger 28, 30 weist eine Bohrung 32 auf, die senkrecht zur Längsachse der Finger 28, 30 durch diese hindurchgeführt ist und mit den übrigen Bohrungen auf der entsprechenden Seite des Seitenteiles fluchtet, so daß ein zweiter Stift 16 eingeschoben werden kann. Vier Seitenteile 14 können durch vier Steckbolzen 16 zur Bildung eines Korbes 10 miteinander verbunden werden, obwohl es möglich ist, auch nur drei oder mehr als vier Seitenteile zur Bildung ausgefallener Formen zu einem Korb zusammenzufügen.

Gemäß Figur 2 weist jedes Seitenteil 14 eine Außenfläche 34 und eine Innenfläche 36 auf, die beide im wesentlichen symmetrisch zueinander konvergieren und zwar relativ gegenüber einer Vertikalebene X-X, die sich durch den rechten und linken Endbereich sowie den in der Mitte hiervon liegenden dünnen Bereich erstreckt, so daß sich die Dicke der beiden sich gegenüberliegenden Endflächen auf den etwa in der Mitte zwischen dem rechten und linken Ende des Seitenteils liegenden dünnen Teil verjüngen. Die Abschrägung auf den Flächen 34, 36 erfolgt vorzugsweise graduell und gleichmäßig von den sich gegenüberliegenden Enden nach innen zum Mittelbereich. Dadurch wird die Dicke der sich gegenüberliegenden Seitenbereiche des Seitenteils 14 auf etwa 10 bis 50 %, vorzugsweise auf 25 % reduziert. Diese Verjüngung führt zu einer Vergleichmäßigung des thermischen Gefälles des Seitenteils 14 entlang seiner Länge derart, daß die Temperatur in der Mitte der Endabschnitte eines Seitenteils 14 etwa gleich ist mit der Temperatur im Zentrum des mittleren Abschnitts des Seitenteils 14. Durch Erzielung einer gleichmäßigen Temperatur über die volle Länge jedes Seitenteiles 14 wird ein Verziehen, Ausbeulen und- /oder Reißen des Seitenteils 14 minimiert. Dadurch läßt sich die Lebensdauer des Korbes 10 verdoppeln. Durch die Vergleichmäßigung des thermischen Gefälles entlang jedes Seitenteiles 14 werden die Wärmespannungen reduziert, die in jedem Seitenteil 14 aufgrund der schnellen Temperaturwechsel entstehen.

Zur Verbindung zweier Seitenteile 14 miteinander sind die Finger 28 an dem einen Ende des Seitenteiles 14 gegenüber den Fingern 30 am anderen Ende des gleichen Seitenteiles vertikal versetzt. Dadurch lassen sich zwei Seitenteile 14 mit einem Steckbolzen 16 miteinander verbinden, wobei gleichzeitig die Bodenkanten 22 der beiden Seitenteile 14 in derselben Horizontalebene liegen.

Bei üblichen Wärmebehandlungskörben reißen die Seitenteile in der Vertikalebene zwischen den Enden des Seitenteiles. Werden die Körbe in unterschiedlicher Weise verwendet, kann es vorteilhaft sein, die Vertikalseiten der Seitenteile 14 zu verjüngen, um ein Reißen in der Horizontalebene zu reduzieren. Eine derartige Ausführungsform wird auch noch durch die Erfindung erfaßt.

## Patentansprüche

1. Korb (10) zum Festhalten von Teilen auf einem Boden (12) während ihrer Wärmebehandlung, der mehrere Seitenteile (14) aufweist, die miteinander durch Steckbolzen (16) verbunden sind, dadurch gekennzeichnet, daß sich jedes Seitenteil (14) ausgehend von seinen sich gegenüberliegenden, gleiche Dicke aufweisenden Enden über seine Länge zur Mitte hin hinsichtlich seiner Dicke so verjüngt, daß das thermische Gefälle jedes Seitenteiles (14) vergleichmäßigt ist.

2. Korb nach Anspruch 1, dadurch gekennzeichnet, daß die dünnste Wandstärke im mittleren Bereich jedes Seitenteiles (14) etwa 10, bis 50 % der maximalen Wandstärke beträgt.

3. Korb nach Anspruch 2, dadurch gekennzeichnet, daß die dünnste Wandstärke etwa 25 % der dicksten Wandstärke beträgt.

4. Korb nach Anspruch 1, 2 oder 3, dadurch gekennzeichnet, daß die Verjüngung schrittweise von den gegenüberliegenden Endflächen zur Mitte des Seitenteiles (14) hin erfolgt.

5. Korb nach einem der vorhergehenden Ansprüche, dadurch gekennzeichnet, daß die Seitenteile (14) rechteckig ausgebildet sind, ein offenes Siebgebilde aufweisen, an ihrer Unterkante (22) nach unten ragende, in Ausnehmungen (24) des Bodens (12) eingreifende Vorsprünge (20) und an ihren gegenüberliegenden Enden eine Vielzahl von nach außen ragendeh Fingern (28, 30) tragen, die in einer im wesentlichen horizontalen Ebene liegen und jeweils eine im wesentlichen vertikal durchgeführte Bohrung (32) aufweisen, die an jedem der beiden Enden miteinander fluchten und einen der genannten Steckbolzen (16) aufnehmen, nachdem die Finger (28) des einen Seitenteiles (14) zwischen die Finger (30) eines zweiten Seitenteiles (14) geschoben sind.

6. Korb nach einem der vorhergehenden Ansprüche, dadurch gekennzeichnet, daß die Außen-und Innenfläche (34, 36) jedes Seitenteiles (14) im wesentlichen symmetrisch zueinander konvergieren relativ gegenüber einer durch die gegenüberliegenden Enden und die Mitte eines Seitenteiles (14) geführten Vertikalebene.

7. Korb nach Anspruch 5 oder 6, dadurch gekennzeichnet, daß die genannten Finger (28) am einen Ende eines Seitenteiles (14) gegenüber den Fingern (30) am anderen Ende dieses Seitenteiles vertikal versetzt angeordnet sind.

8. Korb nach einem der vorhergehenden Ansprüche, dadurch gekennzeichnet, daß der Boden (12) ein offenes Raster (26) aufweist.

## Claims

1. A basket (10) for retaining parts on a tray (12) during heat treatment of said parts, comprising a plurality of side members (14) interconnected by connecting pins (16), characterized in that each side member (14) tapers along the length thereof from opposite ends of equal thickness to a narrow dimension in the middle in such a way that the thermal gradient of each side member (14) is equalized.

2. The basket according to claim 1, wherein the thinnest wall thickness in the middle portion of each side member (14) is approximately 10 to 50 percent of the maximum wall thickness.

3. The basket according to claim 2, wherein the thinnest wall thickness is approximately 25 percent of the thickest wall thickness.

4. The basket according to claim 1, 2 or 3, wherein the tapering is done gradually from the opposite end surfaces toward the middle of the side member (14).

5. The basket according to one of the preceding claims, wherein the side members (14) of rectangular configuration have an open network with projections (20) extending downward from a bottom edge (22) and engaging openings (24) formed in said tray (12) and carry a plurality of fingers (28, 30) arranged in a generally horizontal plane and projecting outward from opposite ends and having a bore (32) formed generally vertically therethrough, said bores at each of both ends being coaxially aligned and receiving one of said connecting pins (16), after the fingers (28) of one side member (14) are slided between the fingers (30) of a second side member (14).

6. The basket according to one of the preceding claims, wherein front and rear surfaces (34, 36) of each side member (14) converge substantially symmetrically toward each other, relative to a vertical plane passing through the opposite ends and the middle of a side member (14).

7. The basket according to claim 5 or 6, wherein said fingers (28) at one end of one side member (14) are vertically offset from said fingers (30) at the other end of said side member.

8. The basket according to one of the preceding claims, wherein the tray (12) has an open grid (26).

## Revendications

1. Panier (10) pour retenir des pièces sur un fond ou plateau (12) pendant leur traitement thermique, comportant plusieurs parties latérales ou côtés (14) qui sont reliés entre eux par des tiges ou broches (16), caractérisé en ce que chaque côté (14) va en s'amincissant en épaisseur sur sa longueur depuis ses extrémités opposées, qui présentent la même épaisseur, en direction de son milieu, de façon telle que le gradient thermique de chaque partie latérale ou côté (14) soit rendu comparable ou compatible.

2. Panier suivant la revendication 1, caractérisé en ce que la plus faible épaisseur de paroi dans la partie médiane de chaque côté (14) représente environ de 10 à 50 % de l'épaisseur de paroi maximum.

3. Panier suivant la revendication 2, caractérisé en ce que la plus faible épaisseur de paroi représente environ 25 % de l'épaisseur de paroi maximum.

4. Panier suivant la revendication 1, 2 ou 3, caractérisé en ce que l'amincissement depuis les surfaces terminales opposées, en direction du milieu du côté (14), s'effectue par paliers.

5. Panier suivant l'une quelconque des revendications précédentes, caractérisé en ce que les côtés (14) ont une forme rectangulaire, présentant une structure en forme de crible ouverte, comportent sur leur bord inférieur (22) des protubérances (20) faisant saillie vers le bas et pénétrant dans des évidements (24) du fond ou plateau (12), et portent à leurs extrémités opposées un grand nombre de doigts (28, 30) faisant saillie vers l'extérieur, qui se trouvent dans un plan en principe horizontal et qui présentent chaque fois un perçage (32) dirigé en principe verticalement, ces perçages étant alignés entre eux à chacune des deux extrémités et recevant l'une des broches ou tiges précitées (16) après que les doigts (28) de l'un des côtés (14) aient été engagés entre les doigts (30) d'un second côté (14).

6. Panier suivant l'une quelconque des revendications précédentes, caractérisé en ce que les surfaces extérieure et intérieure (34, 36) de chaque côté (14) convergent l'une vers l'autre de façon en principe symétrique par rapport à un plan vertical passant par les extrémités opposées et par le milieu d'un côté (14).

7. Panier suivant la revendication 5 ou 6, caractérisé en ce que les doigts précités (28) prévus à une extrémité d'un côté (14) sont décalés verticalement par rapport aux doigts (30) prévus à l'autre extrémité de ce côté.

8. Panier suivant l'une quelconque des revendications précédentes, caractérisé en ce que le fond ou plateau (12) comporte une structure en forme de trame ouverte (26).
